# EUROPÄISCHE PATENTSCHRIFT

(11) **EP 1 350 909 B1**
(45) Veröffentlichungstag und Bekanntmachung des Hinweises auf die Patenterteilung: **28.07.2004**
(21) Anmeldenummer: 03006533.8
(22) Anmeldetag: 24.03.2003
(51) Int. Cl.: E05B 19/00, E05B 27/00

(54) **Schlüssel für Zylinderschlösser**
Key for cylinderlocks
Clé pour serrures à barillet

(30) Priorität: 29.03.2002 AT 5042002
(43) Veröffentlichungstag der Anmeldung: 08.10.2003
(73) Patentinhaber: EVVA-Werk Spezialerzeugung von Zylinder- und Sicherheitsschlössern Gesellschaft m.b.H. & Co. Kommanditgesellschaft, 1120 Wien (AT)
(72) Erfinder: Prunbauer, Kurt, 3130 Herzogenburg (AT)
(74) Vertreter: Puchberger, Peter, Dipl.-Ing.

(56) Entgegenhaltungen:
- EP-A- 0 356 032
- EP-A- 0 812 971
- AT-B- 407 547
- US-A- 4 977 767

## Beschreibung

Die Erfindung bezieht sich auf einen Schlüssel für Zylinderschlösser mit einem langgestreckten Schlüsselschaft, der an seiner Außenseite zumindest einen Satz von zumindest drei, hauptsächlich in Schlüsseleinschubrichtung verlaufenden und einander zumindest teilweise überschneidenden Steuernuten trägt, von denen eine Steuernut tiefer als die beiden anderen, im wesentlichen parallel zueinander verlaufenden Steuernuten ausgebildet ist, wobei der Schlüsselschaft gegebenenfalls mit zumindest einem weiteren Steuerelement versehen sein kann. Weiters bezieht sich die Erfindung auf ein Zylinderschloss für einen solchen Schlüssel.

Herkömmliche Schlüssel dieser Art sind als Flachschlüssel ausgebildet, bei denen an den Seitenflächen des Flachschlüssels jeweils ein Steuernutensatz angeordnet ist. Ein solcher Flachschlüssel ist beispielsweise aus der AT-PS 389 559 bekannt.

Mit der vorliegenden Erfindung soll ein Schlüssel für Zylinderschlösser vorgesehen werden, bei dem unter Beibehaltung einer sehr hohen Anzahl an Variationsmöglichkeiten eine erhöhte Sperrsicherheit sowie eine erhöhte Nachschlüssel-Sicherheit gegeben ist. Dies wird erfindungsgemäß dadurch erreicht, dass ein im wesentlichen zylindrischer Schlüsselschaft vorgesehen ist, in dessen räumlich gekrümmte Außenfläche die hauptsächlich in Schlüsseleinschubrichtung verlaufenden und einander zumindest teilweise überschneidenden Steuernuten zumindest eines Steuernutensatzes eingelassen sind.

Bei der erfindungsgemäßen Ausbildung des Schlüssels schließt die räumlich unterschiedliche Konfiguration der über den Umfang des Schlüsselschaftes verteil angeordneten und unter verschiedenen Winkeln in den Schlüsselschaft eingestochenen Steuemuten des jeweiligen Steuemutensatzes eine Anfertigung von Nachschlüsseln praktisch aus. Die Steuernuten jedes Steuernutensatzes erstrecken sich entlang von 3-dimensionalen Raumkurven, die zwar hauptsächlich in Schlüsseleinschubrichtung verlaufen, aber räumlich ineinander verschränkt sind und einander teilweise überschneiden. Selbst wenn die entlang diesen 3-dimensionalen Raumkurven verlaufenden Steuernuten jeweils für sich als radiale Nut mit parallelen Seitenwänden ausgebildet sind, bilden die drei Steuernuten eines Steuernutensatzes, aufgrund der unterschiedlichen Winkellage ihrer Seitenwände, sich entlang dem Schlüsselschaft fortlaufend verändernde Hinterscheidungen. Diese räumlich 3-dimensional hoch komplexe Konfiguration der Steuernuten jedes einzelnen Steuernutensatzes kann zwar mit sehr aufwendigen CNC-Maschinen präzise hergestellt werden. Sie kann aber vom Originalschlüssel nicht mehr mit einer für eine Anfertigung von Nachschlüsseln ausreichenden Genauigkeit abgenommen werden.

Um den Komplexitätsgrad der räumlichen Konfiguration der Steuernuten noch weiter zu erhöhen, können die entlang der räumlich gekrümmten Außenfläche des Schlüsselschaftes hauptsächlich in Schlüsseleinschubrichtung verlaufenden Steuernuten mit über ihre Länge unregelmäßig verteilten und unterschiedlich ausgebildeten Hinterschneidungen in die Außenfläche des Schlüsselschaftes eingelassen sein.

Um unterschiedliche Variationen in den Hinterscheidungen der Steuernuten eines Steuernutensatz zu erzeugen, können einzelne Steuernuten als Ganzes, oder auch nur stellenweise, statt radial etwas schräg zum jeweiligen Radius mit zueinander parallelen Seitenwänden in den Schlüsselschaft eingestochen werden.

Der erfindungsgemäße Schlüssel kann einen hohlen Schlüsselschaft besitzen, der zwei an ihren in Schlüsseleinschubrichtung verlaufenden Seitenrändern miteinander verbundene Halbschalen aufweist, bei denen jeweils ein Satz von Steuernuten in ihre räumlich gekrümmte Außenseite eingelassen ist. Diese ermöglicht eine sehr stabile und gleichzeitig sehr leichte Ausbildung des erfindungsgemäßen Schlüssels.

Gemäß einem weiteren Merkmal der Erfindung kann der Schlüsselschaft rohrförmig ausgebildet sein und an seiner zylindrischen Außenseite zwei einander gegenüberliegende, entlang den Verbindungslinien der beiden Halbschalen in Schlüsseleinschubrichtung verlaufende Längsrippen oder Längsnuten besitzen. Diese Ausbildung erlaubt den Einsatz des Schlüssels als Wendeschlüssel.

Gemäß einem weiteren Merkmal der Erfindung kann der Schlüsselschaft voll ausgebildet sein und zwei, an ihrer Außenseite jeweils einen Satz von Steuernuten enthaltende Schafthälften aufweisen.

Um das Einführen des Schlüssels in das Zylinderschloss zu erleichtern und gleichzeitig die mit den Steuernuten des Schlüsselschaftes zusammenwirkenden Steuerelemente des Zylinderschlosses auf die Steuernuten des Schlüssels auszurichten, kann erfindungsgemäß vorgesehen sein, dass die Steuernuten jedes Steuernutensatzes in eine sich zur Schlüsselspitze hin erweiternde, zur Schlüsselspitze hin offene und in die räumlich gekrümmte Außenfläche des Schlüsselschaftes eingelassene Ausnehmung münden.

Das erfindungsgemäße Zylinderschloss setzt die mit dem erfindungsgemäßen Schlüssel verbundene hohe Anzahl an Variationsmöglichkeiten in sichere Sperrungen um, wobei neben der großen Anzahl an Schließverschiedenheiten eine große Sperrsicherheit und eine große Einbruchssicherheit gegeben ist und das erfindungsgemäße Zylinderschloss praktisch nur mehr mit Originalschlüsseln gesperrt werden kann.

Das erfindungsgemäße Zylinderschloss ist dadurch gekennzeichnet, dass entlang dem Schlüsselkanal zumindest ein den zylindrischen Schlüsselschaft umgebendes, erstes ringförmiges Steuerelement mit einem nach innen abstehenden, in eine seichte Steuernut des Schlüsselschaftes eingreifenden, ersten Steuerorgan und zumindest ein den zylindrischen Schlüsselschaft umgebendes, zweites ringförmiges Steuerelement mit einem nach innen abstehenden, in eine tiefe Steuernut des Schlüsselschaftes eingreifenden, zweiten Steuerorgan angeordnet sind, und dass weiters zumindest ein Sperrelement vorgesehen ist, das bei entsprechender Stellung der Steuerelemente in eine Freigabeposition für die Verdrehung des Zylinderkernes gegenüber dem Zylindergehäuse bringbar ist.

Gemäß einem weiteren Merkmal der Erfindung können die ringförmigen ersten Steuerelemente jeweils zwei nach innen abstehende, in die beiden seichten Steuernuten eines Steuernutensatzes eingreifende, zweite Steuerorgane aufweisen. Mit dieser Ausbildung wird sichergestellt, dass die ringförmigen ersten Steuerelemente auch an den Kreuzungspunkten der Steuernuten eines Steuemutensatz stets mit einem ihrer Steuerorgane in eine seichte Steuernut des Schlüsselschaftes eingreifen.

Gemäß einem weiteren Merkmal der Erfindung können die ersten und zweiten, ringförmigen Steuerelementen entlang dem Schlüsselkanal abwechselnd angeordnet sein.

Gemäß einem weiteren Merkmal der Erfindung kann entlang dem Schlüsselkanal zwischen zwei einander benachbarten ringförmigen Steuerelementen eine in der Kernhülse undrehbar gehaltene, ringförmige Zwischenscheibe angeordnet sein, von der an beiden Seiten in ihr jeweils zugewandte, sich nur über einen Kreissektor erstreckende Kulissennuten der beiden Steuerelemente eingreifende, axiale Anschlagbolzen abstehen. Diese Ausbildung des Zylinderschlosses erlaubt eine Beschränkung des Drehbereiches des erfindungsgemäßen Schlüssels auf einen vorgegebenen Winkelbereich, der durch die bei allen ringförmigen Steuerelementen gleiche Größe und Lage des Kreissektors ihrer Kulissennuten festgelegt ist.

Nachstehend wird die Erfindung an Ausführungsbeispielen anhand der Zeichnungen näher erläutert. In den Zeichnungen zeigen:
- Fig. 1: eine erste Ausführungsform eines erfindungsgemäßen Schlüssels mit einem voll ausgebildeten Schlüsselschaft und zwei, an ihrer Außenseite jeweils einen Satz von Steuernuten enthaltende Schafthälften in Stirnansicht
- Fig. 2: den Schlüssel der Fig. 1 in einer Schrägansicht mit vorne liegender linker Schlüsselschafthälfte,
- Fig. 3: den Schlüssel der Fig. 1 in einer Schrägansicht mit vorne liegender rechter Schlüsselschafthälfte
- Fig. 4: die linke Seite des Schlüssel der Fig. 1 in Draufsicht,
- Fig. 5: die Oberseite des Schlüssel der Fig. 1 in Draufsicht,
- Fig. 6: die abgerollte Mantelfläche der rechten Schlüsselschafthälfte des Schlüssel der Fig. 1 mit der tieferen Steuernut,
- Fig. 7: die abgerollte Mantelfläche der rechten Schlüsselschafthälfte des Schlüssel der Fig. 1 mit den beiden seichten Steuernuten,
- Fig. 8: einen Längsschnitt durch ein Zylinderschloss,
- Fig. 9: eine Explosionsdarstellung des Zylinderschlosses der Fig. 8 mit Gehäuse, Kernhülse, Sperrwelle, zwei verschiedenen ringförmigen Steuerelementen und einer Zwischenscheibe,
- Fig. 10: einen Querschnitt durch das Zylinderschloss der Fig. 8 mit eingesetztem Schlüssel und einem ersten, ringförmigen Steuerelement, das mit seinen beiden Steuerorganen in die beiden seichten Steuernuten der rechten Schlüsselschafthälfte eingreift,
- Fig. 11: einen Querschnitt durch das Zylinderschloss der Fig. 8 mit eingesetztem Schlüssel und in eine Sperrstellung verdrehter Kernhülse
- Fig. 12: einen Querschnitt durch das Zylinderschloss der Fig. 8 mit eingesetztem Schlüssel, in die Freigabestellung verdrehter Kernhülse und einem zweiten, ringförmigen Steuerelement, das mit seinem Steuerorgan in die tiefe Steuernut der rechten Schlüsselschafthälfte eingreift, und
- Fig. 13: einen Querschnitt durch das Zylinderschloss der Fig. 8 mit eingesetztem Schlüssel, in die Freigabestellung verdrehter Kernhülse und einer zwischen dem ersten und zweiten ringförmigen Steuerelement angeordneten, ebenfalls ringförmigen Zwischenscheibe, die in der Kernhülse drehfest gehalten ist und mit ihren nach innen abstehenden Fortsätzen in die beiden, einander gegenüberliegenden Längsnuten des Schlüsselschaftes eingreift.

Bei dem erfindungsgemäßen Schlüssel 1 ist ein über die Schlüsselreide 2 vorstehender, im wesentlichen zylindrisch ausgebildeter Schlüsselschaft 3 vorgesehen, in dessen räumlich gekrümmte Außenfläche die einander teilweise überlagernden und stellenweise überschneidenden Steuernuten 4, 5, 6 zumindest eines Steuernutensatzes eingelassen sind. Die in einzelnen, zueinander winkelig angeordneten Abschnitten geradlinig verlaufenden Steuernuten 4, 5, 6 (Fig. 6, 7) erstrecken sich hauptsächlich in Richtung der Einschubrichtung des Schlüssels 1 und weichen von dieser zumeist nur geringfügig ab. Jeder Steuernutensatz umfasst zumindest zwei seichtere, zum Großteil im wesentlichen parallel zueinander verlaufende Steuernuten 4, 5 und eine tiefere, die beiden seichteren Steuernuten 4, 5 teilweise überschneidende Steuernut 6.

Gemäß einem in der Zeichnung nicht dargestellten Ausführungsbeispiel kann der Schlüssel einen hohlen Schlüsselschaft besitzen, der zwei an ihren in Schlüsseleinschubrichtung bzw. in Längsrichtung des Schlüsselschaftes verlaufenden Seitenrändern miteinander verbundene Halbschalen aufweist, bei denen jeweils ein Steuernutensatz in die räumlich gekrümmte Außenseite der jeweiligen Halbschale eingelassen ist.

Gemäß einem weiteren Ausführungsbeispiel kann ein Schlüssel mit rohrförmigem Schlüsselschaft vorgesehen sein, in dessen zylindrische Außenfläche die Steuernuten von zumindest einem Steuemutensatz eingelassen sind.

Das in den Zeichnungen dargestellte Ausführungsbeispiel sieht einen Schlüssel 1 mit einem voll ausgebildeten Schlüsselschaft 3 vor, der zwei spiegelsymmetrisch ausgebildete Schafthälften besitzt, in deren Außenseite jeweils einen Satz von Steuernuten eingelassen ist.

Bei beiden Ausführungsbeispielen können an der Nahtstelle der beiden Halbschalen bzw. der beiden Schafthälften in Schlüsseleinschubrichtung bzw. in Längsrichtung des Schlüsselschaftes 3 verlaufende Längsrippen oder Längsnuten 7 vorgesehen sein, die den Schlüssel beim Einführen in das zugehörige Zylinderschloss in Einführrichtung führen. An der Oberseite und/oder Unterseite des Schlüsselschaftes 3 können weitere, zusätzliche Steuerelemente, wie seichte Vertiefungen 8, 9 etc. vorgesehen sein.

Die Steuernuten 4, 5, 6 jedes Steuernutensatzes münden im Bereich der Spitze des Schlüssels 1 in eine sich nach vorne erweiternde, zur Schlüsselspitze hin offene Ausnehmung 10, die in die räumlich gekrümmte Außenfläche des Schlüsselschaftes eingelassen ist. Die beiden seichten Steuernuten 4, 5 des Steuernutensatzes sehen jeweils zumindest drei Steuerstellen vor, die gegenüber den zumindest vier Steuerstellen der tieferen Steuernut 6 in Längsrichtung des Schlüsselschaftes 3 versetzt angeordnet sind. Bei dem in den Fig. 6 und 7 dargestellten Ausführungsbeispiel der Steuernuten sind die sechs Steuerstellen der beiden seichten Steuernuten 4, 5 (Fig. 7) gegenüber den sechs Steuerstellen der tieferen Steuernut 6 (Fig. 6) in Längsrichtung des Schlüsselschaftes 3 jeweils auf Lücke versetzt angeordnet. Bei allen Steuernuten 4, 5, 6 des Steuernutensatz können die den Steuerstellen zugeordneten Steuerstellenhöhen von Steuerstelle zu Steuerstelle variieren.

Fig. 8 zeigt einen Längsschnitt durch ein Zylinderschloss 11, bei dem im zylindrischen, äußeren Gehäuses 12 eine zylindrische Kernhülse 13 angeordnet ist, die in Längsrichtung hintereinander angeordnete und jeweils durch eine ringförmige Zwischenscheibe 14 getrennte, erste und zweite ringförmige Steuerelemente 15, 16 enthält. Jedes erste, ringförmige Steuerelement 15 trägt zwei nach innen abstehende, erste Steuerorgane 17, die in die beiden seichten Steuernuten 4, 5 eines Steuemutensatzes des Schlüsselschaftes 3 eingreifen. Jedes zweite, ringförmige Steuerelement 16 trägt ein nach innen abstehendes, zweites Steuerorgan 18, das in die tiefere Steuernut 6 eines Steuernutensatzes des Schlüsselschaftes 3 eingreift. Die beiden ringförmigen Steuerelemente 15 und 16 weisen an ihren beiden Seitenflächen jeweils eine sich nur über einen Kreissektor erstreckende Kulissennut 19, 20 auf. Die Kulissennuten 19, 20 sind bei allen ringförmigen Steuerelementen 15, 16 gleich groß und an der gleichen Position angeordnet. In die Kulissennuten 19, 20 der Steuerelemente 15 und 16 greifen die jeweils von den zwischen den Steuerelementen 15 und 16 angeordneten Zwischenscheiben 14 axial abstehenden Anschlagbolzen 21 ein. Die Zwischenscheiben 14 besitzen an ihrem Umfang nach außen ragende Vorsprünge 22, die in eine Ausnehmung 23 der Kernhülse 13 eingreifen und die Zwischenscheiben 14 mit der Kernhülse 13 drehfest verbinden, sodass die ringförmigen Steuerelemente 15, 16 gegenüber den Zwischenscheiben 14 nur innerhalb eines durch die Kulissennuten 19, 20 festgelegten Winkelbereiches verdreht werden können, wodurch auch der Drehbereich des Schlüssels 1 festgelegt wird.

Das Zylinderschloss 11 weist weiters zumindest ein Sperrelement 24 auf, das bei dem in Fig. 9 dargestellten Ausführungsbeispiel als eine zur Längsmittelachse des Zylinderschlosses parallele, in einem Längsschlitz 25 der Kernhülse 13 aufgenommene Sperrwelle ausgebildet ist, die bei entsprechender Stellung der Steuerelemente 15 und 16 in eine Freigabeposition (Fig. 12) für die Verdrehung der Kernhülse 13 gegenüber dem Zylindergehäuse 12 bringbar ist.

Der Schlüsselschaft wird mit beiden Schafthälften bevorzugt aus einem Materialstück gefräst. Der Schlüssel ist bevorzugt ein Wendeschlüssel.

## Patentansprüche

1. Schlüssel (1) für Zylinderschlösser, bei dem der gegebenenfalls mit zumindest einem weiteren Steuerelement versehene, langgestreckte Schlüsselschaft (3) an seiner Außenseite zumindest einen Satz von zumindest drei, hauptsächlich in Schlüsseleinschubrichtung verlaufenden und einander zumindest teilweise überschneidenden Steuernuten (4, 5, 6) trägt, von denen eine Steuernut (6) tiefer als die beiden anderen, im wesentlichen parallel zueinander verlaufenden Steuernuten (4, 5) ausgebildet ist, ***dadurch gekennzeichnet*, dass** ein im wesentlichen zylindrischer Schlüsselschaft (3) vorgesehen ist, in dessen räumlich gekrümmte Außenfläche die hauptsächlich in Schlüsseleinschubrichtung verlaufenden und einander zumindest teilweise überschneidenden Steuernuten (4, 5, 6) zumindest eines Steuernutensatzes eingelassen sind.

2. Schlüssel nach Anspruch 1, ***dadurch gekennzeichnet*, dass** die entlang der räumlich gekrümmten Außenfläche des Schlüsselschaftes (3) hauptsächlich in Schlüsseleinschubrichtung verlaufenden Steuernuten (4, 5, 6) mit über ihre Länge unregelmäßig verteilten und unterschiedlich ausgebildeten Hinterschneidungen in die Außenfläche des Schlüsselschaftes (3) eingelassen sind.

3. Schlüssel nach Anspruch 1 oder 2, ***dadurch gekennzeichnet*, dass** die Steuernuten (4, 5, 6) entlang der räumlich gekrümmte Außenfläche des Schlüsselschaftes (3) verlaufende Abschnitte besitzen, von denen die an den Steuerstellen angeordneten Abschnitte etwa in Schlüsseleinschubrichtung verlaufen und die zwischen den Steuerstellen angeordneten Abschnitte schräg zur Schlüsseleinschubrichtung verlaufen.

4. Schlüssel nach zumindest einem der Ansprüche 1 bis 3, ***dadurch gekennzeichnet*, dass** der Schlüsselschaft (3) hohl ausgebildet ist und zwei an ihren in Schlüsseleinschubrichtung verlaufenden Seitenrändern miteinander verbundene Halbschalen aufweist, bei denen jeweils ein Steuernutensatz in ihre räumlich gekrümmte Außenseite eingelassen ist.

5. Schlüssel nach Anspruch 4, ***dadurch gekennzeichnet*, dass** an der Außenseite des hohlen Schlüsselschaftes (3) zumindest ein als in Schlüsseleinschubrichtung verlaufende Längsrippe oder Längsnut (7) ausgebildetes, weiteres Steuerelement vorgesehen ist.

6. Schlüssel nach Anspruch 4 oder 5, ***dadurch gekennzeichnet*, dass** der hohle Schlüsselschaft (3) rohrförmig ausgebildet ist und an seiner zylindrischen Außenseite zwei einander gegenüberliegende, entlang den Verbindungslinien der beiden Halbschalen in Schlüsseleinschubrichtung verlaufende Längsrippen oder Längsnuten (7) besitzt.

7. Schlüssel nach zumindest einem der Ansprüche 1 bis 3, ***dadurch gekennzeichnet,* dass** der Schlüsselschaft (3) voll ausgebildet ist und zwei an ihrer Außenseite jeweils einen Satz von Steuernuten enthaltende Schafthälften aufweist.

8. Schlüssel nach Anspruch 7, ***dadurch gekennzeichnet,* dass** an der Außenseite des vollen Schlüsselschaftes (3) zumindest ein als in Schlüsseleinschubrichtung verlaufende Längsrippe oder Längsnut (7) ausgebildetes, weiteres Steuerelement vorgesehen ist.

9. Schlüssel nach Anspruch 7 oder 8, ***dadurch gekennzeichnet,* dass** der volle Schlüsselschaft (3) an seiner zylindrischen Außenseite zwei einander gegenüberliegende, entlang den Verbindungslinien der beiden Schafthälften in Schlüsseleinschubrichtung verlaufende Längsrippen oder Längsnuten (7) besitzt.

10. Schlüssel nach zumindest einem der Ansprüche 1 bis 9, ***dadurch gekennzeichnet*, dass** bei jedem Steuernutensatz die entlang der räumlich gekrümmte Außenfläche des Schlüsselschaftes (3) verlaufende, tiefere Steuernut (6) vier mögliche Steuerstellenhöhen und die entlang der räumlich gekrümmte Außenfläche des Schlüsselschaftes (3) verlaufenden, seichten Steuernuten (4, 5) jeweils drei mögliche Steuerstellenhöhen aufweisen.

11. Schlüssel nach zumindest einem der Ansprüche 1 bis 10, ***dadurch gekennzeichnet,* dass** die Steuernuten (4, 5, 6) jedes Steuernutensatzes in eine sich zur Schlüsselspitze hin erweiternde, zur Schlüsselspitze hin offene und in die räumlich gekrümmte Außenfläche des Schlüsselschaftes (3) eingelassene Ausnehmung (10) münden.

12. Zylinderschloss (11) für einen Schlüssel (1) nach zumindest einem der Ansprüche 1 bis 11, ***dadurch gekennzeichnet*, dass** entlang dem Schlüsselkanal zumindest ein den zylindrischen Schlüsselschaft (3) umgebendes, erstes ringförmiges Steuerelement (15) mit einem nach innen abstehenden, in eine seichte Steuernut (4, 5) des Schlüsselschaftes (3) eingreifenden, ersten Steuerorgan (17) und zumindest ein den zylindrischen Schlüsselschaft (3) umgebendes, zweites ringförmiges Steuerelement (16) mit einem nach innen abstehenden, in eine tiefe Steuernut (6) des Schlüsselschaftes (3) eingreifenden, zweiten Steuerorgan (18) angeordnet sind, und dass weiters zumindest ein Sperrelement (24) vorgesehen ist, das bei entsprechender Stellung der Steuerelemente (15, 16) in eine Freigabeposition für die Verdrehung des Zylinderkernes (13) gegenüber dem Zylindergehäuse (12) bringbar ist.

13. Zylinderschloss nach Anspruch 12, ***dadurch gekennzeichnet,* dass** die ringförmigen ersten Steuerelemente (15) jeweils zwei nach innen abstehende, in die beiden seichten Steuernuten (4, 5) eines Steuernutensatzes eingreifende, zweite Steuerorgane (17) aufweisen.

14. Zylinderschloss nach Anspruch 12 oder 13, ***dadurch gekennzeichnet,* dass** die ersten und zweiten, ringförmigen Steuerelemente (15, 16) entlang dem Schlüsselkanal abwechselnd angeordnet sind.

15. Zylinderschloss nach zumindest einem der Ansprüche 12 bis 14, ***dadurch gekennzeichnet,* dass** entlang dem Schlüsselkanal zwischen zwei einander benachbarten, ringförmigen Steuerelementen (15, 16) eine in der Kernhülse (13) undrehbar gehaltene, ringförmige Zwischenscheibe (14) angeordnet ist, von der an beiden Seiten in ihr jeweils zugewandte, sich nur über einen Kreissektor erstreckende Kulissennuten (19, 20) der beiden Steuerelemente (15, 16) eingreifende, axiale Anschlagbolzen (21)abstehen.

## Claims

1. Key (1) for cylinder locks, whereby the elongated key shaft (3) of the same may be equipped with at least one further control element, and with at least one set of at least three control grooves (4, 5, 6) extending substantially in the direction of the insertion of the key and at least partially overlapping each other on its outside, of which one control groove (6) is deeper than the other two substantially parallel control grooves (4, 5), **characterised in that** a substantially cylindrical key shaft (3) is envisaged, whose arced external surface incorporates the control grooves (4, 5, 6) of at least one control groove set extending substantially in the direction of the insertion of the key, whereby the same overlap at least in part.

2. Key according to Claim 1, **characterised in that** the control grooves (4, 5, 6) extending along the arced external surface of the key shaft (3) substantially in the direction of the insertion of the key are positioned within rear cuts unevenly distributed and differently formed across the length of same within the external surface of the key shaft (3).

3. Key according to Claim 1 or 2, **characterised in that** the control grooves (4, 5, 6) incorporate sections extending along the arced external surface of the key shaft (3) from which the sections located at the control points extend approximately in the direction of the insertion of the key, and **in that** the sections located between the control points extend in a diagonal direction.

4. Key according to at least one of the preceding Claims 1 to 3, **characterised in that** the key shaft (3) is hollow, and **in that** the same incorporates two half-circular bowls that are connected to one another at their side edges that extend in the direction of the insertion of the key, whereby the same are each equipped with a recessed control groove set upon their arced external surface.

5. Key according to Claim 4, **characterised in that** at least one further control element in the form of a longitudinal rib (7) extending in the direction of the insertion of the key is envisaged on the external side of the hollow key shaft (3).

6. Key according to Claim 4 or 5, **characterised in that** the hollow key shaft (3) takes a tubular form, and **in that** the cylindrical outside of the same incorporates two opposing longitudinal ribs or longitudinal grooves (7) along the connecting lines of the two half-circular bowls extending in the direction of the insertion of the key.

7. Key according to at least one of the preceding Claims 1 to 3, **characterised in that** the key shaft (3) is solid, and **in that** the same incorporates two shaft halves that in turn incorporate one set each of control grooves.

8. Key according to Claim 7, **characterised in that** at least one further control element in the form of a longitudinal rib or longitudinal groove (7) is envisaged upon the outside of the solid key shaft (3) extending in the direction of the insertion of the key.

9. Key according to Claim 7 or 8, **characterised in that** the solid key shaft (3) incorporates two opposing longitudinal ribs or longitudinal grooves (7) on its cylindrical outside, whereby the same extend along the connecting lines of the two shaft halves in the direction of the insertion of the key.

10. Key according to at least one of the preceding Claims 1 to 9, **characterised in that** the deeper control groove (6) that forms a part of each of the control groove sets and that extends along the arced external surface of the key shaft (3) incorporates four possible control adjustment heights, and **in that** the shallow control grooves (4, 5) that extend along the arced external surface of the key shaft (3) each incorporate three possible control adjustment heights.

11. Key according to at least one of the preceding Claims 1 to 10, **characterised in that** the control grooves (4, 5, 6) of each control groove set open out into a recess (10) that widens in the direction of the key tip and that is open at the key tip, and that is recessed into the arced external surface of the key shaft (3).

12. Cylinder lock (11) for a key (1) according to at least one of the preceding Claims 1 to 11, **characterised in that** at least one first annular control element (15) with a first control organ (17) projecting towards the inside and engaging a shallow control groove (4, 5) of the key shaft (3) surrounding the cylindrical key shaft (3) along the key channel is envisaged, and **in that** at least one second annular control element (16) with a second control organ (18) projecting towards the inside and engaging a deeper control groove (6) surrounding the key shaft (3) is envisaged, and **in that** at least one locking element (24) is also envisaged, whereby the same can be positioned in a releasing position for the rotating of the cylinder core (13) in relation to the cylinder housing (12) in the relevant position of the control elements (15,16).

13. Cylinder lock according to Claim 12, **characterised in that** the annular first control elements (15) each incorporate two control organs (17) projecting towards the inside and engaging the shallow control grooves (4, 5) of a control groove set

14. Cylinder lock according to Claim 12 or 13, **characterised in that** the first and second annular control elements (15, 16) are alternately positioned along the key channel.

15. Cylinder lock according to at least one of the preceding Claims 12 to 14, **characterised in that** an annular interim disc (14) is rotation resistantly held within the core sleeve (13) along the key channel between adjacent annular control elements (15, 16), from which axial abutment bolts (21) extend on both sides within their relevant background grooves (19, 20) of the two facing control elements (15, 16) that extend only across a circular section, and that engage the two control elements (15, 16).

## Revendications

1. Clé (1) pour serrures à barillet, dont la tige de clé (3) allongée, munie le cas échéant d'au moins un élément de commande supplémentaire, porte sur sa surface extérieure au moins un ensemble d'au moins trois rainures de commande (4, 5, 6) s'étendant essentiellement dans la direction d'insertion de la clé et se coupant au moins en partie, parmi lesquelles une rainure de commande (6) est plus profonde que les deux autres rainures de commande (4, 5) sensiblement parallèles l'une à l'autre, **caractérisée en ce qu'**il est prévu une tige de clé (3) sensiblement cylindrique, dans la surface extérieure, incurvée dans l'espace, de laquelle sont aménagées les rainures de commande (4, 5, 6) d'au moins un ensemble de rainures de commande, lesquelles s'étendent essentiellement dans la direction d'insertion de la clé et se coupent mutuellement au moins en partie.

2. Clé selon la revendication 1, **caractérisée en ce que** les rainures de commande (4, 5, 6) s'étendant le long de la surface extérieure, incurvée dans l'espace, de la tige de clé (3), sensiblement dans la direction d'insertion de la clé, sont aménagées dans la surface extérieure de la tige de clé (3), avec des contre-dépouilles qui sont réparties de manière irrégulière sur leur longueur et présentent des formes différentes.

3. Clé selon la revendication 1 ou 2, **caractérisée en ce que** les rainures de commande (4, 5, 6) comportent des portions qui s'étendent le long de la surface extérieure, incurvée dans l'espace, de la tige de clé (3) et parmi lesquelles les portions disposées au niveau des points de commande s'étendent approximativement dans la direction d'insertion de la clé et les portions disposées entre les points de commande s'étendent en biais par rapport à la direction d'insertion de la clé.

4. Clé selon une au moins des revendications 1 à 3, **caractérisée en ce que** la tige de clé (3) est creuse et présente deux demi-coques qui sont reliées entre elles au niveau de leurs bords s'étendant dans la direction d'insertion de la clé et dans la face extérieure incurvée desquelles est aménagé respectivement un ensemble de rainures de commande.

5. Clé selon la revendication 4, **caractérisée en ce qu'**au moins un élément de commande supplémentaire est prévu sur la surface extérieure de la tige de clé (3) creuse, lequel élément est réalisé sous la forme d'une nervure longitudinale ou d'une rainure longitudinale (7) s'étendant dans la direction d'insertion de la clé.

6. Clé selon la revendication 4 ou 5, **caractérisée en ce que** la tige de clé (3) creuse est conformée en tube et, sur sa surface extérieure cylindrique, comporte deux nervures longitudinales ou deux rainures longitudinales (7) situées mutuellement en vis-à-vis et s'étendant le long des lignes d'assemblage des deux demi-coques, dans la direction d'insertion de la clé.

7. Clé selon une au moins des revendications 1 à 3, **caractérisée en ce que** la tige de clé (3) est pleine et présente deux moitiés de tige comportant chacune un ensemble de rainures de commande sur leur surface extérieure.

8. Clé selon la revendication 7, **caractérisée en ce qu'**il est prévu, sur la surface extérieure de la tige de clé (3) pleine, au moins un élément de commande supplémentaire, qui est réalisé sous forme de nervure longitudinale ou de rainure longitudinale (7) et s'étend dans la direction d'insertion de la clé.

9. Clé selon la revendication 7 ou 8, **caractérisée en ce que** la tige de clé (3) pleine comporte, sur sa surface extérieure cylindrique, deux nervures longitudinales ou deux rainures longitudinales (7) situées mutuellement en vis-à-vis et s'étendant le long des lignes d'assemblage des deux moitiés de tige, dans la direction d'insertion de la clé.

10. Clé selon une au moins des revendications 1 à 9, **caractérisée en ce que** dans chaque ensemble de rainures de commande, la rainure de commande (6) plus profonde, s'étendant le long de la surface extérieure incurvée de la tige de clé (3), présente quatre hauteurs possibles de points de commande et les rainures de commande (4, 5) peu profondes, s'étendant le long de la surface extérieure incurvée de la tige de clé (3), présentent chacune trois hauteurs possibles de points de commande.

11. Clé selon une au moins des revendications 1 à 10, **caractérisée en ce que** les rainures de commande (4, 5, 6) de chaque ensemble de rainures de commande débouchent dans une échancrure (10) qui s'élargit en direction de la pointe de la clé, est ouverte en direction de la pointe de la clé et est aménagée dans la surface extérieure incurvée de la tige de clé (3).

12. Serrure à barillet (11) pour une clé (1) selon une au moins des revendications 1 à 11, **caractérisée en ce qu'**il est prévu, le long du canal à clé, au moins un premier élément de commande (15) annulaire, entourant la tige de clé (3) cylindrique et comportant un premier organe de commande (17) qui fait saillie vers l'intérieur et s'engage dans une rainure de commande (4, 5) peu profonde de la tige de clé (3), et au moins un deuxième élément de commande (16) annulaire, entourant la tige de clé (3) cylindrique et comportant un deuxième organe de commande (18) qui fait saillie vers l'intérieur et s'engage dans une rainure de commande (6) profonde de la tige de clé (3), et **en ce qu'**il est prévu en outre au moins un élément de verrouillage (24) qui, dans une position correspondante des éléments de commande (15, 16) peut être amené dans une position de déverrouillage permettant la rotation du noyau de barillet (13) par rapport au corps de barillet (12).

13. Serrure à barillet selon la revendication 12, **caractérisée en ce que** les premiers éléments de commande (15) annulaires présentent chacun deux deuxièmes organes de commande (17) faisant saillie vers l'intérieur et s'engageant dans les deux rainures de commande (4, 5) peu profondes d'un ensemble de rainures de commande.

14. Serrure à barillet selon la revendication 12 ou 13, **caractérisée en ce que** les premiers et deuxièmes éléments de commande (15, 16) annulaires sont disposés en alternance le long du canal à clé.

15. Serrure à barillet selon une au moins des revendications 12 à 14, **caractérisée en ce qu'**il est prévu, le long du canal à clé, entre deux éléments de commande (15, 16) annulaires voisins, une rondelle (14) annulaire qui est immobilisée en rotation dans le manchon formant noyau (13) et sur les deux faces de laquelle font saillie des doigts de butée (21) axiaux, lesquels s'engagent dans des rainures à coulisse (19, 20), s'étendant seulement sur un secteur de cercle et tournées vers la rondelle, des deux éléments de commande (15, 16).
